# FASCICULE DE BREVET EUROPEEN

(11) **EP 0 867 136 B1**
(45) Date de publication et mention de la délivrance du brevet: **18.09.2002**
(21) Numéro de dépôt: 98400733.6
(22) Date de dépôt: 27.03.1998
(51) Int. Cl.: A47F 3/04

(54) **Meuble-bac horizontal de vente pour produits surgelés réfrigérés**
Horizontales Verkaufsmöbel für tiefgefrorene oder gekühlte Produkte
Horizontal sales container for deep-frozen or refrigerated products

(30) Priorité: 28.03.1997 FR 9703889
(43) Date de publication de la demande: 30.09.1998
(73) Titulaire: Bonnet Névé, 78400 Chatou (FR)
(72) Inventeur: Leydier, Jean, 91330 Yerres (FR)
(74) Mandataire: Bentz, Jean-Paul

(56) Documents cités:
- EP-A- 0 052 278
- DE-A- 4 202 662
- DE-U- 8 417 017
- DE-U- 9 015 202
- DE-U- 9 204 640
- DE-U- 9 321 027

## Description

La présente invention concerne un meuble-bac horizontal de vente pour produits surgelés ou réfrigérés.

Un meuble-bac horizontal comporte généralement un châssis dont le bord périphérique supérieur définit une ouverture dirigée vers le haut, afin de permettre au consommateur d'accéder aux denrées exposées dans les différents compartiments du bac.

Dès lors, des échanges thermiques radiatifs et convectifs se produisent par cette ouverture entre les denrées alimentaires exposées et l'environnement extérieur, ce qui se traduit par une consommation importante d'énergie pour maintenir dans le bac un niveau de température acceptable pour garantir la conservation des denrées.

En revanche, en dehors des heures de vente, et notamment la nuit, il n'est plus nécessaire de maintenir les meubles ouverts. A cet effet, divers systèmes ont été développés pour obturer l'ouverture du meuble et créer ainsi une atmosphère confinée dans le meuble qui ne soit pas soumise à l'influence des perturbations extérieures, telles que les échanges radiatifs et convectifs avec l'environnement extérieur.

La solution la plus simple consiste à recouvrir l'ouverture supérieure du meuble d'un couvercle. Toutefois, cette solution pose des problèmes de stockage des couvercles et nécessite des opérations de manutention.

Des systèmes de fermeture automatisés ont également été proposés, par exemple un système à auvent muni de bras articulés horizontaux en pantographe pour déployer horizontalement un écran entre deux bords supérieurs opposés du meuble, ou bien encore un rideau guidé par des rails horizontaux pour recouvrir la face supérieure du meuble. Toutefois, de tels systèmes présentent un encombrement important qui complique la structure même du meuble ainsi que l'accessibilité aux denrées rangées dans celui-ci. Ces systèmes sont également soumis à des pannes fréquentes du fait du coincement de corps étrangers, tels que des étiquettes ou des feuilles de papier qui traînent souvent dans les meubles, dans leur dispositif de commande.

Un meuble-bac horizontal présentant les caractéristiques du préambule de la revendication 1 est connu du document DE-A-4 202 662.

La présente invention a donc pour but d'éliminer les inconvénients précités et de proposer un meuble-bac horizontal de vente à rideaux de nuit qui puisse être facilement automatisé, sans augmenter le poids ou compliquer la structure du meuble, tout en minimisant les risques de panne.

A cet effet, l'invention a pour objet un meuble-bac horizontal de vente pour produits surgelés ou réfrigérés, comportant un châssis dont le bord périphérique supérieur définit une ouverture orientée vers le haut, et au moins un écran de nuit mobile destiné à créer une atmosphère confinée dans le meuble lors de sa fermeture, caractérisé en ce qu'il comporte une superstructure formant un toit au-dessus de la face supérieure ouverte du châssis, sur laquelle superstructure est agencée une succession périphérique d'écrans de nuit verticaux de façon que lors de la fermeture, les écrans s'étendent entre la superstructure et le bord périphérique supérieur du châssis sur tout le pourtour de ce dernier.

Avantageusement, la superstructure peut être suspendue à un plafond pour permettre le remplacement aisé du meuble indépendamment de sa superstructure, en vue par exemple d'un entretien ou d'une réparation.

Toutefois, en variante, la superstructure peut être supportée par le châssis du meuble, par exemple par l'intermédiaire de poteaux s'étendant entre la superstructure et des cloisons centrales du meuble. La superstructure est de préférence à montage amovible sur le meuble.

Selon une autre caractéristique de l'invention, la face interne des écrans est en matériau très faiblement émissif dans la plage des rayonnements infrarouges pour réduire les échanges thermiques radiatifs entre la surface des denrées exposées dans le meuble et l'environnement extérieur. En particulier, si la surface inférieure de la superstructure est dans ce matériau très faiblement émissif, les échanges thermiques radiatifs pourront également être limités lorsque les écrans sont en position relevée ouverte.

On peur également équiper la superstructure d'écran supplémentaire pour former des cloisons intermédiaires de séparation entre divers compartiments du meuble.

Dans un mode de réalisation particulier, les écrans sont des stores déployables, par exemple par commande électrique, par exemple à partir d'un enrouleur fixé à la superstructure.

L'invention sera mieux comprise, et d'autres buts, détails, avantages et caractéristiques de celle-ci apparaîtront plus clairement au cours de la description explicative qui va suivre d'un mode de réalisation particulier actuellement préféré, donné uniquement à titre illustratif et non limitatif, en référence à la figure unique du dessin annexé, dans laquelle un meuble conforme à l'invention est représenté schématiquement en perspective.

Selon l'exemple particulier de réalisation représenté sur cette figure, un meuble conforme à l'invention comporte un bac horizontal 1 dont le bord supérieur 2 de son châssis définit une ouverture ouverte vers le haut. Des cloisons internes 3 sont prévues dans le bac 1 pour définir plusieurs compartiments de rangement des denrées.

A la verticale et à distance du bac 1 est prévue une superstructure 4 formant un toit dont les dimensions externes correspondent sensiblement à celles du bac sous-jacent 1. Ce toit 4 est suspendu à un plafond (non représenté) par exemple d'un supermarché par des montants 5.

Une succession périphérique d'écrans, de rideaux ou de stores verticaux 6 est agencée à la périphérie de la superstructure 4. Ces stores 6 sont agencés à la verticale du bord supérieur 2 du bac 1 et s'étendent sur tout son pourtour pour définir un espace confiné entre le bac 1 et la superstructure 4 lorsque les stores 6 sont déplacés en position basse en contact avec le rebord périphérique 2 du châssis. Bien entendu, les stores, les écrans ou les rideaux verticaux 6 peuvent être de tous types adaptés. On pourra noter que grâce à cet agencement, la structure même du bac 1 n'est pas modifiée et tout risque de coincement de corps étrangers dans le dispositif de commande (non représenté) des stores est ainsi évité.

Avantageusement, la face interne des stores 6 peut être en matériau faiblement émissif pour réduire les échanges thermiques radiatifs entre la surface des produits exposés dans le bac et l'environnement externe. La surface de la superstructure 4 en regard de l'ouverture du bac peut également être revêtue de ce matériau dans le même but.

En outre, on peut prévoir, comme représenté sur la figure, une superstructure 4 présentant une ou plusieurs parties saillantes 4a s'étendant à partir de sa périphérie au-delà du pourtour extérieur du bac 1 pour servir notamment de support pour des éclairages 7 et/ou un affichage 8. Cette portion saillante peut également comporter une surface inférieure faiblement émissive pour contribuer à réduire les échanges radiatifs lorsque les stores 6 sont en position relevée pendant les périodes d'ouverture à la vente.

Les stores 6 peuvent être commandés entre leur position haute relevée d'ouverture et leur position basse de fermeture par un moteur électrique ou tout autre dispositif d'enroulement ou autre adapté.

Bien que l'invention ait été décrite en liaison avec un mode de réalisation particulier, il est bien évident qu'elle n'y est nullement limitée et qu'elle comprend tous les équivalents techniques des moyens décrits ainsi que leurs combinaisons si celles-ci entrent dans le cadre de l'invention telle que revendiquée.

## Revendications

1. Meuble-bac horizontal de vente pour produits surgelés ou réfrigérés, comportant un châssis (1) dont le bord périphérique supérieur (2) définit une ouverture orientée vers le haut, et au moins un écran de nuit mobile (6) destiné à créer une atmosphère confinée dans le meuble lors de sa fermeture, comportant une superstructure (4) formant un toit au-dessus de la face supérieure ouverte du châssis, **caractérisé en ce que** sur la superstructure est agencée une succession périphérique d'écrans de nuit verticaux (6) de façon que lors de la fermeture, les écrans s'étendent entre la superstructure et le bord périphérique supérieur du châssis sur tout le pourtour de ce dernier.

2. Meuble selon la revendication 1, **caractérisé en ce que** la superstructure (4) peut être suspendue à un plafond.

3. Meuble selon la revendication 1, **caractérisé en ce que** la superstructure (4) est montée, de préférence amovible, sur le châssis du meuble (1).

4. Meuble selon la revendication 1, **caractérisé en ce que** la face interne des écrans (6) est en matériau très faiblement émissif dans la plage des rayonnements infrarouges pour réduire les échanges thermiques radiatifs entre la surface des denrées exposées dans le meuble et l'environnement extérieur.

5. Meuble selon l'une des revendications 1 à 4, **caractérisé en ce que** la surface inférieure de la superstructure (4) est en matériau très faiblement émissif pour réduire les échanges thermiques radiatifs entre la surface des denrées exposées dans le meuble et l'environnement extérieur.

6. Meuble selon l'une des revendications précédentes, **caractérisé en ce que** la superstructure (4) est équipée d'écrans supplémentaires pour former des cloisons intermédiaires de séparation entre divers compartiments (3) du meuble.

7. Meuble selon l'une des revendications précédentes, **caractérisé en ce que** les écrans sont des stores déployables (6), par exemple par commande électrique, notamment à partir d'un enrouleur fixé à la superstructure.

8. Meuble selon l'une des revendications précédentes, **caractérisé en ce que** la superstructure (4) présente au moins une partie saillante (4a) s'étendant à partir de sa périphérie au-delà du pourtour extérieur du châssis (1), pour servir notamment de support pour des éclairages (7) et/ou un affichage (8).

## Patentansprüche

1. Horizontales Verkaufsmöbel für tiefgefrorene oder gekühlte Produkte, umfassend einen Rahmen (1) dessen oberer äußerer Rand (2) eine nach oben gerichtete Öffnung definiert und wenigstens eine zur Schaffung einer abgeschlossenen Atmosphäre im Möbel bei dessen Schließung bestimmte mobile Nachtblende (6), umfassend einen ein Dach oberhalb der oberen offenen Seite des Rahmens bildenden Oberbau (4), **dadurch gekennzeichnet, dass** auf dem Oberbau eine Folge peripherischer vertikaler Nachtblenden (6) derart angeordnet ist, dass sich die Blenden beim Schließen zwischen dem Oberbau und dem oberen peripherischen Rand des Rahmens auf dem gesamten Umfang des letzteren erstrecken.

2. Möbel gemäß Anspruch 1, **dadurch gekennzeichnet, dass** der Oberbau (4) an einer Decken aufgehängt werden kann.

3. Möbel gemäß Anspruch 1, **dadurch gekennzeichnet, dass** der Oberbau (4) bevorzugt abnehmbar auf dem Rahmen des Möbels (1) angebracht wird.

4. Möbel gemäß Anspruch 1, **dadurch gekennzeichnet, dass** die Innenseite der Blenden (6) aus einem sehr schwach emittierenden Material im Strahlungsbereich Infrarot ist, um den thermischen strahlenden Austausch zwischen der Oberfläche der im Möbel ausgelegten Lebensmittel und der Außenwelt zu beschränken.

5. Möbel gemäß Anspruch 1 bis 4, **dadurch gekennzeichnet, dass** die Unterseite des Oberbaus (4) aus einem sehr schwach emittierenden Material ist, um den thermischen strahlenden Austausch zwischen der Oberfläche der im Möbel ausgelegten Lebensmittel und der Außenwelt zu beschränken.

6. Möbel gemäß einem der vorherigen Ansprüche, **dadurch gekennzeichnet, dass** der Oberbau (4) mit zusätzlichen Blenden ausgerüstet ist, um Zwischentrennwände zwischen verschiedenen Fächern (3) des Möbels zu bilden.

7. Möbel gemäß einem der vorherigen Ansprüche, **dadurch gekennzeichnet, dass** die Blenden zum Beispiel per elektrischer Steuerung, insbesondere von einem am Oberbau befestigten Aufroller aus ausfahrbare Vorhänge (6) sind.

8. Möbel gemäß einem der vorherigen Ansprüche, **dadurch gekennzeichnet, dass** der Oberbau (4) wenigstens einen hervorspringenden Teil (4a) aufweist, der sich ausgehend von seinem Außenumfang über den äußeren Rand des Rahmens (1) erstreckt, um insbesondere als Stütze für Beleuchtungen (7) und / oder Plakate (9) zu dienen.

## Claims

1. Horizontal sales container for deep-frozen or refrigerated products comprising a frame (1) whose upper peripheral edge (2) defines an opening orientated upwards and at least one mobile night screen (6) intended to create an atmosphere confined in the container when the latter is closed comprising a superstructure (4) forming a roof above the open upper face of the frame, **characterised in that** a peripheral succession of vertical night screens (6) are arranged on the superstructure so that during closing the screen extend between the superstructure and the upper peripheral edge of the frame over the entire circumference of the latter.

2. Container according to claim 1, **characterised in that** the superstructure (4) can be suspended from a ceiling.

3. Container according to claim 1, **characterised in that** the superstructure (4) is preferably mounted able to move on the frame of the container (1).

4. Container according to claim 1, **characterised in that** the internal face of the screens (6) is made of an extremely low transmissive material in the range of infrared radiations so as to reduce the radiative thermic exchanges between the surface of the foodstuff exhibited in the container and the outer environment.

5. Container according to one of claims 1 to 4, **characterised in that** the lower surface of the superstructure (4) is made of an extremely low transmissive material so as to reduce radiative thermic exchanges between the surface of the foodstuffs exhibited in the container and the outer environment.

6. Container according to one of the preceding claims, **characterised in that** the superstructure (4) is equipped with additional screens so as to form intermediate separation partitions between various compartments (3) of the container.

7. Container according to one of the preceding claims, **characterised in that** the screens are stores (6) able to be deployed for example by electric control, especially from a winder fixed to the superstructure.

8. Container according to one of the preceding claims, **characterised in that** the superstructure (4) has at least one projecting portion (4a) extending from its periphery beyond the outer circumference of the frame (1) so as to act in particular as a support for lamps (7) and/or a display unit (8).
